# FASCICULE DE BREVET EUROPEEN

(11) **EP 1 072 522 B1**
(45) Date de publication et mention de la délivrance du brevet: **16.04.2003**
(21) Numéro de dépôt: 00402160.6
(22) Date de dépôt: 27.07.2000
(51) Int. Cl.: B65D 5/02

(54) **Boite d'emballage de bouteille**
Flaschenverpackungsschachtel
Bottle conditioning box

(30) Priorité: 29.07.1999 FR 9909861
(43) Date de publication de la demande: 31.01.2001
(73) Titulaire: Perot, Nicolas, 16430 Champniers (FR)
(72) Inventeur: Perot, Nicolas, 16430 Champniers (FR)
(74) Mandataire: Thibon-Littaye, Annick

(56) Documents cités:
- DE-A- 3 116 924
- DE-U- 8 008 666
- DE-U- 9 002 504
- DE-U- 29 504 700
- GB-A- 773 138
- GB-A- 1 408 714
- US-A- 4 109 848
- US-A- 5 911 358

## Description

La présente invention concerne une boîte d'emballage destinée à protéger des bouteilles pendant leur transport ou leur manutention et apte à servir pour la présentation du produit contenu dans les bouteilles dans des lieux d'exposition en vente.

Les bouteilles contenant des boissons de qualité, telles que les vins fins et les liqueurs, sont souvent vendues à l'unité, chacune étant mise dans un emballage, qui sert certes d'abord à protéger la bouteille pendant son transport et sa manutention, mais qui présente également souvent un caractère esthétique. Bien entendu, l'invention n'est pas limitée en cela aux vins et spiritueux, ni aux boissons en général, et elle trouve application dans bien d'autres domaines, qui mettent à profit les mêmes moyens dans les mêmes fonctions. Elle peut ainsi être également mise en oeuvre pour des boîtes d'emballage recevant toutes sortes de bouteilles ou autres récipients, quelque soit la nature physique ou chimique du contenant.

De manière classique, on utilise des tubes rigides, en carton ou en matériau analogue, qui peuvent présenter des parties par exemple en métal. Ces emballages sont faits pour offrir une bonne protection pour la bouteille, mais leur stockage dans les lieux de production nécessite un volume important et grève considérablement les coûts.

On connaît par ailleurs des boîtes d'emballage qui sont constituées à partir de flans de carton ou analogue présentant des lignes de pliage prédéterminées. De telles boîtes présentent toujours actuellement une section rectangulaire ou carrée quand elles peuvent être stockées à plat, en général sous la forme de simples flans en une couche qui sont ensuite déployés en réalisant un fond et éventuellement un couvercle au moment de l'emballage. Les opérations de réalisation de ces boîtes sont relativement complexes et prennent beaucoup de temps. De plus il est difficile d'obtenir un fond solide qui ne se détériore pas pendant le transport ou la manipulation.

Un autre modèle de boîte d'emballage est connu du document US 4 109 848 A.

Il est souhaitable de disposer d'une boîte d'emballage pour bouteille qui présente une protection certaine, en particulier en ce qui concerne la rigidité du fond, qui puisse être stockée à plat, et dont la réalisation soit facile et nécessite peu de temps.

A cet effet, la présente invention a pour objet une boîte d'emballage de bouteille, en matière déformable telle que du carton, qui est constituée d'un flan déployable comportant une paroi latérale en deux parties identiques repliées l'une sur l'autre selon une génératrice latérale, de manière à être stockable à plat, et deux éléments de fond identiques ayant la forme d'une demi-section de la boîte en position déployée, caractérisée en ce que les deux éléments de fond comportent chacun une patte de fond disposée le long de leur diamètre, les deux pattes de fond étant collées chacune l'une sur l'autre de manière à réaliser un élément de renforcement de fond et de préhension, le déploiement de la boîte, en réception d'une bouteille, étant obtenu en poussant l'ensemble des deux éléments de fond dans la paroi latérale où cet ensemble se bloque automatiquement par coincement.

La boîte d'emballage selon l'invention peut être stockée à plat et ne nécessite donc pas un grand espace de stockage. Son déploiement est réalisé par une manoeuvre simple et rapide et l'effet de blocage par coincement des deux éléments de fond permet d'obtenir un fond rigide qui ne risque pas de se déformer ou de se démonter.

Avantageusement, chacun des deux éléments de fond est raccordé à la paroi latérale par une patte de renforcement latéral dont la largeur correspond à celle des pattes de fond et qui est rabattue vers l'intérieur de la paroi latérale de telle sorte que les éléments de fond sont en retrait dans la paroi latérale et que l'arête libre des deux pattes de renforcement forme, avec le contour intérieur de la paroi latérale, la base d'appui de la boîte.

Grâce à cette disposition, on obtient un fond renforcé latéralement qui est particulièrement solide. De plus, la base d'appui de la boîte comporte une composante diagonale constituée par l'arête des deux pattes de renforcement, ce qui permet d'obtenir une base d'appui fiable.

Selon une autre caractéristique de l'invention, la paroi latérale comporte trois pattes supérieures de renforcement et un élément de couvercle reliés à son contour supérieur de manière à réaliser une boîte à section supérieure carrée. Cette disposition permet de mieux positionner les boîtes les unes à côté des autres sans qu'il n'y ait de jeu entre elles, quand on tient à un rangement en mailles carrées. Le plus souvent toutefois, on préfèrera que la section soit ronde sur toute la hauteur de la boîte.

Les deux parties constituant la paroi latérale peuvent avoir la forme d'un trapèze rectangle, ce qui permet de réaliser une boîte tronconique.

Chaque partie de la paroi latérale peut comporter, au voisinage de chacun de ses côtés verticaux, une ligne de pliage parallèle audit côté, ce qui permet de réaliser une boîte de section ovale dont la mise en forme est facilitée à l'extrémité de son grand axe.

Avantageusement, lesdites parties de la paroi latérale sont assemblées l'une sur l'autre par collage au moyen d'une patte de collage posée le long du côté libre de l'une des parties et collée sur le côté libre de l'autre partie. En outre, l'une des pattes de renforcement latéral est échancrée d'une longueur correspondant sensiblement à la largeur de la patte de collage. Cette disposition permet d'éviter une sur-épaisseur au niveau du fond de la boîte d'emballage.

Selon encore une autre caractéristique de cette invention, chaque partie de la paroi latérale comporte un élément de couvercle médian ayant la forme de la demi-section de la boîte en position déployée.

Le couvercle est obtenu en repliant les deux éléments de couvercle à l'intérieur de la partie supérieure de la boîte.

Avantageusement, chaque élément de couvercle est constitué de deux demi-sections reliées par une languette dans laquelle est aménagée un évidement central, la demi-section supérieure de l'un des éléments de couvercle comporte une patte faisant saillie sur le diamètre de la demi-section supérieure et destinée à s'engager dans l'évidement de l'autre élément de couvercle et ce dernier comporte une patte faisant saillie sur le diamètre de la demi-section inférieure et destinée à s'engager dans l'évidement du premier élément de couvercle.

Ceci permet d'obtenir un couvercle à double paroi dont les deux éléments sont bloqués l'un dans l'autre. Un tel couvercle ne risque pas de se démonter pendant le transport ou la manipulation de la boîte.

Avantageusement, chaque évidement comporte, sur son côté opposé à la patte, deux épaulements de centrage de la patte de l'autre élément de couvercle. Ceci améliore encore la solidité du couvercle.

Selon encore une autre caractéristique de l'invention, les pattes de fond comportent, des deux côtés, un prolongement non collé qui se replie sur lui-même lors du déploiement. Ces deux prolongements viennent renforcer la base d'appui au niveau des extrémités des pattes de fond, ce qui est particulièrement avantageux dans le cas de boîtes d'emballage dont le fond est à section ovale, encore plus quand son contour est circulaire.

Tous les éléments cités ci-dessus de la boîte d'emballage sont raccordés entre eux par une ligne de pré-pliage, ce qui facilite le déploiement et la mise en forme de la boîte d'emballage.

D'autres caractéristiques avantageuses de l'invention ressortiront de la description qui suit, faite à titre illustratif en se référant aux dessins ci-annexés sur lesquels :
- La figure 1 représente un flan destiné à la réalisation d'une boîte d'emballage de section ovale,
- La figure 2 représente le flan de la figure 1 après pliage et collage constituant une boîte d'emballage pouvant être stockée à plat,
- La figure 3 est une vue en perspective de la boîte d'emballage obtenue,
- La figure 4 est une vue de dessous de la boîte de la figure 3,
- La figure 5 représente un flan destiné à la réalisation d'une boîte d'emballage à section inférieure circulaire et à section supérieure carrée,
- La figure 6 représente le flan de la figure 5 après repliage sur lui-même et collage,
- La figure 7 représente la boîte obtenue lors de son déploiement,
- La figure 8 est une vue de dessous de la boîte de la figure 7,
- La figure 9 est une vue partielle de la partie supérieure d'un flan destiné à réaliser une boîte à section circulaire comportant un couvercle double et,
- La figure 10 est une vue en coupe partielle de la partie supérieure de la boîte réalisée avec le flan de la figure 9.

Sur ces dessins, les traits interrompus représentent des lignes de prépliage.

Les figures 1 à 4 concernent une boîte d'emballage de section ovale. Cette boîte est réalisée à partir d'un flan découpé dans une feuille de carton et. comportant des lignes de pré-pliage. Ce flan 1 comporte une paroi latérale constituée de deux parties identiques 2 et 3 séparées par une ligne médiane de pré-pliage 4 qui est une génératrice latérale de la paroi latérale. L'une de ces partie 3 présente sur son côté vertical libre une patte de collage 5 qui en est séparée par une ligne de pré-pliage 6.

D'autres lignes de pré-pliage 7, 8, 9 et 11 sont réalisées respectivement au voisinage de chacun des deux côtés verticaux libres et au voisinage de la ligne de pré-pliage médiane 4, de part et d'autre de cette dernière.

Chaque partie 2 et 3 de la partie latérale comporte, le long de son côté inférieur, une patte de renforcement latéral 12, respectivement 13, la patte de renforcement latérale 13 de la partie 2 qui ne comporte pas de patte de collage étant échancrée d'une longueur correspondant sensiblement à la largeur de la patte de collage 5, c'est-à-dire sensiblement au niveau de la ligne de pré-pliage 8. Les autres lignes de pré-pliage 7, 9 et 11 se prolongent sur ces pattes 12 et 13.

A ces pattes 12 et 13 se raccorde un élément de fond 14, respectivement 15, dont la forme correspond à la demi-section de la boîte d'emballage à réaliser, une patte de fond 16, respectivement 17, étant disposée le long de la diagonale de l'élément 14, respectivement 15, en y étant raccordée par une ligne de pré-pliage 18 respectivement 19. Chacune des pattes de fond 16 et 17 comporte, à ses extrémités, un prolongement 21, 22, 23 et 24 qui y est relié par une ligne de pré-pliage verticale 25.

Pour obtenir une boîte d'emballage pour bouteille prête à l'emploi mais pouvant être stockée à plat, on replie les moitiés du flan 1 l'une sur l'autre en le pliant le long de la ligne de pré-pliage médiane 4 et on colle la patte de collage 5 sur le côté vertical libre de la partie 2 de telle manière que cette patte de collage se trouve à l'intérieur. Les pattes de renforcement latéral 12 et 13 sont pliées et rabattues vers l'intérieur, les deux éléments de fond 14 et 15 étant pliés dans l'autre sens. On colle les deux pattes de fond 16 et 17 l'une sur l'autre et, éventuellement, les pattes de renforcement latérales sont collées sur l'intérieur du fond de la boîte.

On obtient alors le flan replié sur lui-même et collé qui est représenté sur la figure 2.

Pour déployer et réaliser la boîte d'emballage à section ovale qui est représentée sur la figure 3, on écarte légèrement les deux parties de la paroi latérale au niveau du fond et on saisit les deux pattes de fond 16 et 17, qui sont collées l'une sur l'autre, pour pousser l'ensemble des éléments de fond 14 et 15 à l'intérieur de la partie inférieure de la boîte. On introduit la bouteille à envelopper par le haut de la boîte, dont la périphérie intérieure est ajustée à la périphérie extérieure de la bouteille de telle sorte qu'il se crée un effet de piston qui freine la bouteille dans son mouvement de descente dans la boîte. En fait, elle descend d'elle-même du fait de son poids lorsqu'elle est pleine pour venir en contact avec les éléments de fond 14 et 15 qui sont repliés à l'intérieur de la boîte.

Pour mieux comprendre la structure du fond de la boîte, on a représenté, sur la figure 4, les différents éléments séparés les uns des autres, alors qu'ils sont en contact, et même collés les uns sur les autres pour certains. On voit les deux parties 2 et 3 de la paroi latérale avec la ligne de pré-pliage médiane 4, et la patte de collage 5 qui est collée sur l'extrémité de la partie 2 à l'intérieur de la boîte. On voit les arêtes des pattes de renforcement latéral 12 et 13 qui sont rabattues le long des deux parties 2 et 3 de la paroi latérale, les deux éléments 14 et 15 et les arêtes des pattes de fond 16 et 17 qui sont collées l'une sur l'autre. Les prolongements 21, 22, 23 et 24 des pattes de fond 16 et 17 sont pliés et rabattus de manière à venir renforcer la base d'appui au niveau des extrémités du grand axe du fond de la boîte.

La figure 5 représente un flan destiné à réaliser une boîte d'emballage présentant à sa partie inférieure une section circulaire et, à sa partie supérieure, une section rectangulaire. La paroi latérale est constituée de deux parties 2' et 3', qui ont la forme d'un trapèze rectangle, de telle sorte que la paroi latérale a la forme d'un trapèze isocèle dont la base supérieure est plus grande, ce qui permet d'obtenir une boîte d'emballage pour une bouteille à section circulaire de forme tronconique, le diamètre de la bouteille augmentant vers le haut.

On retrouve sur ce flan la ligne de pré-pliage médiane, la patte de collage 5, la ligne de pré-pliage 6, les deux éléments de renforcement latéral 12 et 13, les deux éléments de fond 14 et 15, et les deux pattes de fond 16 et 17.

A sa partie supérieure, le flan 1 de la figure 5 comporte trois pattes supérieures de renforcement 31, 32 et 33 et un élément de couvercle 34 comportant un rabat 35.

La réalisation de la boîte des figures 5 à 8 se fait de manière analogue à celle des figures 1 à 4, la patte de collage 5 étant collée sur la face interne de la partie 3' de la paroi latérale et deux pattes de fond 16 et 17 collées l'une sur l'autre. Les deux pattes de renforcement latérales 12 et 13 sont rabattues vers l'intérieur de la boîte et éventuellement collées sur la face interne de la paroi latérale. On obtient alors la boîte repliée de la figure 6, qui peut être stockée à plat.

Pour déployer la boîte, on opère de la même manière, en saisissant les éléments de fond par l'intermédiaire des pattes 16 et 17 et en les poussant à l'intérieur de la boîte où ils sont coincés. On obtient alors la boîte qui est représentée sur la figure 7.

La figure 8 est une figure analogue à la figure 4 où l'on retrouve tous les éléments constitutifs du fond de la boîte.

On voit sur la figure 7 que l'on obtient une boîte dont la section inférieure est ronde et la section supérieure carrée, ce qui peut permettre un meilleur positionnement des boîtes lorsque l'on en met plusieurs dans un élément d'emballage tel qu'une caisse, du fait de la formé carrée de la partie supérieure des boîtes, celles-ci sont disposées de manière adjacente à leur partie supérieure, sans possibilité de jeu ni de déplacement.

Les figures 9 et 10 représentent une variante de réalisation du couvercle dans le cas préféré d'une boîte à section supérieure circulaire. Le flan 1 comporte le long de sa base supérieure deux éléments de couvercle 41 et 42, en forme de demi-cercle, qui sont poussés vers l'intérieur de la boîte lorsque celle-ci a été déployée et que la bouteille est mise en place. Les deux éléments de couvercle 41 et 42 viennent en contact par leur diamètre et ferment la partie supérieure de la boîte.

Dans le mode de réalisation de la figure 9, chaque élément de couvercle comporte un autre élément de couvercle en forme de demi-cercle 43, respectivement 44, qui est relié au premier élément de couvercle par une languette 45, respectivement 46.

Dans chacune des languettes 45 et 46 on réalise un évidement central 47, respectivement 48. L'élément de couvercle supérieur 43 comporte une patte 49, faisant saillie dans l'évidement 47. De manière analogue, l'élément de couvercle inférieur 42 comporte une patte 51 faisant saillie dans l'évidement 48. Sur son côté opposé à la patte 49, respectivement 51, l'évidement 47, respectivement 48, comporte deux épaulements de centrage 53, respectivement 54.

Cette structure permet de réaliser un couvercle beaucoup plus solide, à double paroi, comme cela est illustré sur la figure 10. A cet effet, lorsque la bouteille est en place, on replie à angle droit les deux languettes 45 et 46 et les deux éléments de couvercle extérieurs 43 et 44 de telle manière que les deux éléments de couvercles 41 et 43, respectivement 42 et 44, soient parallèles l'un à l'autre. La patte 49 de l'élément supérieur de couvercle 43 entre dans l'évidement 48 de la languette 46; de manière analogue, la patte 51 de l'élément inférieur de couvercle 42 pénètre dans l'évidement 47 de la languette 45; On obtient alors un double verrouillage des deux ensembles de couvercle l'un dans l'autre et le blocage est encore amélioré par le centrage de chaque patte 49 respectivement 51, entre les épaulements 54, respectivement 53.

Cette structure d'ensemble de couvercle à deux demi-sections peut également être utilisée pour réaliser une anse. Avantageusement, les lignes de pré-pliage de la paroi latérale sont réalisées avec un outil traçant réalisant une découpe à mi-épaisseur. Cela facilite le pliage de la paroi latérale. Par contre, les autres lignes de pré-pliage du fond et du couvercle sont faites avec un outil raineur qui écrase le carton pour réaliser une rainure. Les lignes de rainage se plient moins facilement que les lignes tracées et ont tendance à opposer une résistance élastique comme effet du ressort.

On voit que l'invention permet de réaliser des boîtes d'emballage de bouteille de structure rigide qui peuvent résister au transport et à la manutention. Les flans servant à la réalisation des boîtes étant collés et repliés sur eux-mêmes, les boîtes peuvent être stockées à plat dans un faible encombrement.

Le déploiement pour la mise en place de la boîte est réalisé de manière simple et rapide tout en assurant une bonne rigidité du fond et, le cas échéant, du couvercle.

L'invention s'applique préférentiellement aux boîtes de section circulaire ou ovale ainsi qu'aux boîtes de forme tronconique évasée vers le haut. Toutefois, la description n'a été fournie qu'à titre d'exemple et il est évident que l'on peut y apporter des modifications et variantes sans sortir du cadre de la présente invention.

En particulier, on peut utiliser d'autres matériaux déformables que le carton, notamment des matières synthétiques telles que le chlorure de polyvinyle.

On peut aussi concevoir les boîtes combinant les différentes possibilités qui ont été décrites ci-dessus, par exemple des boîtes destinées à des bouteilles de section ovale et tronconiques.

## Revendications

1. Boîte d'emballage (1) de bouteille, en matière déformable telle que du carton, qui est constituée d'un flan déployable comportant une paroi latérale en deux parties identiques (2, 3, 2', 3'), repliées l'une sur l'autre selon une génératrice latérale (4), de manière à être stockable à plat, et deux éléments de fond identiques (14, 15) ayant la forme d'une demi-section de la boîte en position déployée, **caractérisée en ce que** les deux éléments de fond comportent chacun une patte de fond (16, 17) disposée le long de leur diamètre, les deux pattes dé fond (16, 17) étant collées l'une sur l'autre pour réaliser un élément de renforcement de fond et de préhension, le déploiement de la boîte, en réception d'une bouteille, étant obtenu en poussant l'ensemble des deux éléments de fond dans la paroi latérale où cet ensemble est bloqué par coincement.

2. Boîte selon la revendication 1, **caractérisée en ce que** chacun des deux éléments de fond (14, 15) est raccordé à la paroi latérale (2, 3, 2',3') par une patte de renforcement latéral (12, 13) dont la largeur correspond à celle des pattes de fond et qui est rabattue vers l'intérieur de la paroi de telle sorte que les éléments de fond (14 et 15) sont en retrait dans la paroi latérale et que l'arête libre des deux pattes de renforcement (12, 13) forme, avec le contour inférieur de la paroi latérale, une base d'appui de la boîte.

3. Boîte selon la revendication 1, **caractérisée en ce que** la paroi latérale comporte trois pattes supérieures de renforcement (31, 32, 33) et un élément de couvercle (34, 35) reliés à son contour supérieur de manière à réaliser une boîte à section supérieure carrée.

4. Boîte selon la revendication 1, **caractérisée en ce que** les deux parties (2', 3') constituant la paroi latérale ont la forme d'un trapèze rectangle de manière à constituer une boîte de forme tronconique.

5. Boîte selon la revendication 1, **caractérisée en ce que** chaque partie (2, 3,) de la paroi latérale comporte, au voisinage de chacun de ses côtés verticaux, une ligne de pré-pliage (7, 8, 9, 11), parallèle audit côté, de manière à réaliser une boîte de section ovale.

6. Boîte selon la revendication 1, **caractérisée en ce que** les deux parties (2, 3, 2', 3') de la paroi latérale sont assemblées l'une sur l'autre par collage au moyen d'une patte de collage (5) disposée le long du côté libre de l'une des deux parties et collée sur le côté libre de l'autre partie.

7. Boîte selon les revendications 2 et 6, **caractérisée en ce que** l'une des pattes de renforcement latéral (13) est échancrée d'une longueur correspondant sensiblement à la largeur de la patte de collage.

8. Boîte selon la revendication 1, **caractérisée en ce que** chaque partie (2, 3, 2', 3') de la paroi latérale comporte un élément de couvercle médian (41, 42) ayant la forme de la demi-section de la boîte en position déployée.

9. Boîte selon la revendication 8, **caractérisée en ce que** chaque élément de couvercle est constitué de deux demi-sections (41, 43, 42, 44), reliées par une languette (45, 46) dans laquelle est aménagé un évidement central (47, 48), **en ce que** la demi-section supérieure (43) de l'un des éléments de couvercle comporte une patte (49) faisant saillie sur le diamètre de sa demi-section supérieure et destinée à s'engager dans l'évidement (48) de l'autre élément de couvercle, et **en ce que** l'autre élément de couvercle comporte une patte (51) faisant saillie sur le diamètre de sa demi-section inférieure et destinée à s'engager dans l'évidement (47) du premier élément de couvercle (41).

10. Boîte selon la revendication 9, **caractérisée en ce que** chaque évidement (47, 48) comporte, sur son côté opposé à la patte (49) de l'élément de couvercle correspondant, deux épaulements de centrage (53, 54) de la patte homologue (49) de l'autre élément de couvercle.

11. Boîte selon la revendication 1, **caractérisée en ce que** la section de la paroi latérale est ajustée à celle de la bouteille à emballer, au moins au voisinage de son fond.

12. Boîte selon la revendication 2, **caractérisée en ce que** les pattes de fond (16, 17) comportent, des deux côtés, un prolongement non collé (21, 22, 23, 24) qui se replie sur lui-même lors du déploiement.

13. Boîte selon la revendication 1, **caractérisée en ce que** tous les éléments appartenant audit flan sont raccordés entre eux par une ligne de pré-pliage.

## Claims

1. A packaging box for bottles (1), made from a blank in a flexible foldable material such as cardboard, comprising a side wall comprising two similar body panels (2, 3, 2', 3') folded one on the other about a lateral generatrix (4), whereby said blank can be shelved flat, and two identical bottom elements (14, 15) having the shape of a half-section of the erected box, **characterized in that** each of said bottom elements comprises a bottom flap (16, 17) connected along its diameter, the two bottom flaps (16, 17) being secured to each other so that they produce an element that strengthens the bottom of the box and that constitutes a grip, the erection of the box, upon receiving a bottle, being carried out by pushing the bottom elements into said side wall, where they are blocked by jamming.

2. A packaging box as claimed in claim 1, wherein each of said bottom elements (14, 15) is attached to said side wall (2, 3, 2', 3') through a laterally strengthening panel (12, 13) that is substantially of the same width as said bottom flaps, and which is folded towards the inside of said side wall, whereby said bottom elements (14, 15) are retracted in said side wall and the free edge of each of said strengthening panels (12, 13) forms, with the lower edge of said side wall, a support base for said box.

3. A packaging box as claimed in claim 1, wherein three upper strengthening flaps (31, 32, 33) and a cover element (34, 35) are connected to the upper edge of said side wall, whereby said box has a square upper section.

4. A packaging box as claimed in claim 1, wherein said body panels (2', 3') have the shape of a rectangular trapezium, whereby said box has a frustoconical shape.

5. A packaging box as claimed in claim 1, wherein each of said body panels (2, 3) comprises, next to each of its vertical side edges, a fold line (7, 8, 9, 11) parallel to said edge, whereby said box has an oval section.

6. A packaging box as claimed in claim 1, wherein said body panels (2, 3) are secured to each other through an attaching panel (5) connected to the free side edge of one of said body panels and glued to the free side edge of the other body panel.

7. A packaging box as claimed in claims 2 and 6, wherein one of said laterally strengthening panels (13) is cut out from a length which is substantially equal to the width of said attaching panel.

8. A packaging box as claimed in claim 1, wherein each of said body panels (2, 3, 2', 3') is connected to a median cover element (41, 42) having the shape of a half-section of the erected box.

9. A packaging box as claimed in claim 8, wherein each cover element comprises two half-sections (41, 43, 42, 44) joined by a strip (45, 46) into which is arranged a central aperture (47, 48), and wherein the upper half-section (43) of one of said cover elements comprises an insertion flap (49) projecting out of the diameter of its upper half-section and intended to engage itself in the aperture (48) of the other cover element, and the other cover element comprises an insertion flap (51) projecting out of the diameter of its lower half-section and intended to engage itself in the aperture (47) of the first cover element (41).

10. A packaging box as claimed in claim 9, wherein each aperture (47, 48) comprises, on its side opposite to the insertion flap (49) of the corresponding cover element, two shoulders (53, 54) for centring the flap (49) of the other cover element.

11. A packaging box as claimed in claim 1, wherein the side wall section is fitted to that of the bottle to be packed, at least substantially close to its bottom.

12. A packaging box as claimed in claim 2, wherein said bottom flaps (16, 17) comprise, on both side edges, a non-secured extension (21, 22, 23, 24) that folds towards itself during the erection of said box.

13. A packaging box as claimed in claim 1, wherein all the elements belonging to said blank are connected together by fold lines.

## Patentansprüche

1. Verpackungsschachtel (1) aus deformierbarem Material, wie Pappe oder dergleichen, für Flaschen, bestehend aus einem entfaltbaren Zuschnitt (flan), der eine Seitenwand aus zwei identischen Teilen (2,3,2',3') umfasst, die um eine erzeugende Seiten-Faltlinie (4) übereinander gefaltet sind, so dass sie flach gelagert werden können, und mit zwei identischen Bodenelementen (14,15), die die Form eines halben Querschnitts der Schachtel in entfaltetem Zustand haben, **dadurch gekennzeichnet, dass** die beiden Bodenelemente (14,15) jeweils eine Bodenlasche (16,17) tragen, die entlang ihres Durchmessers verläuft, wobei die beiden Bodenlaschen (16,17) aufeinander geklebt sind, um ein Element zur Verstärkung des Bodens und zum Anfassen zu erhalten und dadurch, dass das Spreizen der Schachtel - zur Aufnahme einer-Flasche - durch Einklappen des Ensembles der beiden Bodenelemente in die Seitenwand erreicht wird, wobei dieses Ensemble [schließlich] durch Verklemmung blockiert ist.

2. Verpackungsschachtel nach Anspruch 1, **dadurch gekennzeichnet, dass** jedes der beiden Bodenelemente (14,15) über eine seitliche Verstärkungslasche (12,13) mit der Seitenwand (2,3,2', 3') verbunden ist, deren Breite mit der der Bodenlaschehübereinstimmt und die derart zur Innenseite der Wand geklappt ist, dass die Bodenelemente (14 und 15) in Richtung zur Seitenwand hin geknickt sind und dass das freie Ende der beiden Verstärkungslaschen (12,13) mit der unteren Kante der Seitenwand einen Stützboden für die Flasche ergibt.

3. Verpackungsschachtel nach Anspruch 1, **dadurch gekennzeichnet, dass** die Seitenwand drei obere Verstärkungslaschen (31,32,33) und ein Deckelelement (34,35) umfasst, die so an die obere Kante anschließen, dass eine Verpackungsschachtel mit einem quadratischen oberen Querschnitt entsteht.

4. Verpackungsschachtel nach Anspruch 1, **dadurch gekennzeichnet, dass** die beiden Teile (2',3'), aus denen die Seitenwand besteht, die Form eines rechtwinkligen Trapezes haben, sodass eine kegelstumpfförmige Schachtel gebildet ist.

5. Verpackungsschachtel nach Anspruch 1, **dadurch gekennzeichnet, dass** jedes Teil (2,3) der Seitenwand direkt neben jeder seiner vertikalen Seiten eine Faltlinie (7,8,9,11) besitzt, die parallel zur genannten Seite verläuft, so dass eine Schachtel mit ovalem Querschnitt entsteht.

6. Verpackungsschachtel nach Anspruch 1, **dadurch gekennzeichnet, dass** die beiden Teile (2,3) der Seitenwand mit Hilfe einer Klebelasche (5), die entlang der freien Seite des einen Teils verläuft und die auf die freie Seite des anderen Teils geklebt ist, miteinander verklebt sind.

7. Verpackungsschachtel nach den Ansprüchen 2 und 6, **dadurch gekennzeichnet, dass** eine der seitlichen Verstärkungslaschen (13) auf eine Länge geschnitten ist, die im wesentlichen an die Breite der Klebelasche angepasst ist.

8. Verpackungsschachtel nach Anspruch 1, **dadurch gekennzeichnet, dass** jedes Teil (2',3,2', 3') der Seitenwand ein in der Mitte befindliches Deckelelement (41,42) trägt, das die Form des halben Querschnitts der Schachtel in entfalteter Form hat.

9. Verpackungsschachtel nach Anspruch 8, **dadurch gekennzeichnet, dass** jedes Deckelelement aus zwei Halbabschnitten (41,43, 42,44) besteht, die durch eine Zunge (45,46) verbunden sind, in die eine zentrale Aussparung (47,48) eingeschnitten ist, und dadurch, dass der obere Halbabschnitt (43) eines der Deckelelemente eine Lasche (49) enthält, die über den Durchmesser des oberen Halbabschnitts übersteht und dazu bestimmt ist, sich in die Aussparung (48) des anderen Deckelelementes einzufügen, und dadurch, dass das andere Deckelelement eine Lasche (51) enthält, die über den Durchmesser des unteren Deckelabschnitts übersteht und dazu bestimmt ist, sich in die Aussparung (47) des ersten Deckelelementes (41) einzufügen.

10. Verpackungsschachtel nach Anspruch 9, **dadurch gekennzeichnet, dass** jede Aussparung (47,48) auf der der Lasche (49) des entsprechenden Deckelelementes entgegengesetzten Seite zwei Zentrierschultern (53,54) der entsprechenden Lasche (49) des anderen Deckelelementes trägt.

11. Verpackungsschachtel nach Anspruch 1, **dadurch gekennzeichnet, dass** der Querschnitt der Seitenwand an den der zu verpackenden Flasche angepasst ist, zumindest im Bereich ihres Bodens.

12. Verpackungsschachtel nach Anspruch 2, **dadurch gekennzeichnet, dass** die Bodenlaschen (16,17) auf ihren beiden Seiten eine nicht-geklebte Verlängerung (21,22,23,24) umfassen, die sich während des Entfaltens sich auf sich selbst faltet.

13. Verpackungsschachtel nach Anspruch 1, **dadurch gekennzeichnet, dass** alle Elemente, die zu dem genannten Zuschnitt (flan) gehören, untereinander durch eine Vorfaltlinie verbunden sind.
